# FASCICULE DE BREVET EUROPEEN

(11) **EP 2 488 791 B1**
(45) Date de publication et mention de la délivrance du brevet: **06.08.2014**
(21) Numéro de dépôt: 10778699.8
(22) Date de dépôt: 06.10.2010
(51) Int. Cl.: F23D 11/36, F23R 3/28, F23R 3/34

(54) **DISPOSITIF D'INJECTION MULTI-POINT POUR UNE CHAMBRE DE COMBUSTION DE TURBOMACHINE**
MEHRPUNKT-EINSPRITZVORRICHTUNG FÜR EINE BRENNKAMMER EINES TURBINENMOTORS
MULTIPOINT INJECTION DEVICE FOR A COMBUSTION CHAMBER OF A TURBINE ENGINE

(30) Priorité: 13.10.2009 FR 0904906
(43) Date de publication de la demande: 22.08.2012
(73) Titulaire: Snecma, 75015 Paris (FR)
(72) Inventeur: HERNANDEZ, Didier, Hippolyte, 77550 Moissy Cramayel Cedex (FR); LACHAUD, Emilie, 77550 Moissy Cramayel Cedex (FR); NOEL, Thomas, Olivier, Marie, 77550 Moissy Cramayel Cedex (FR)
(74) Mandataire: Ramey, Daniel
(86) Numéro de dépôt international: PCT/FR2010/052101
(87) Numéro de publication internationale: WO 2011/045503

(56) Documents cités:
- EP-A1- 0 239 462
- EP-A1- 1 806 536
- EP-A1- 2 026 002

## Description

La présente invention concerne un dispositif d'injection de carburant « multipoint » pour une chambre annulaire de combustion de turbomachine telle qu'un turboréacteur ou un turbopropulseur d'avion.

De manière connue, une turbomachine comprend une chambre annulaire de combustion agencée en sortie d'un compresseur haute pression et pourvue d'une pluralité de dispositifs d'injection de carburant régulièrement répartis circonférentiellement à l'entrée de la chambre de combustion. Un dispositif d'injection multipoint comprend un premier venturi à l'intérieur duquel est monté un injecteur pilote centré sur l'axe du premier venturi et alimenté en permanence par un circuit pilote et un second venturi coaxial au premier venturi et entourant celui-ci. Ce second venturi comprend une chambre annulaire à son extrémité amont dans laquelle est montée une couronne annulaire alimentée en carburant par un circuit multipoint. La couronne comporte des orifices d'injection de carburant formés dans une face frontale et alignés avec des orifices d'une face frontale de la chambre annulaire pour éjecter le carburant vers l'aval et vers l'extérieur du second venturi.

Le circuit pilote fournit en permanence un débit de carburant optimisé pour les bas régimes et le circuit multipoint fournit un débit de carburant intermittent optimisé pour les hauts régimes.

Toutefois, l'utilisation intermittente du circuit multipoint a pour inconvénient majeur d'induire, sous l'effet des températures élevées dues au rayonnement de la flamme dans la chambre de combustion, un gommage ou une cokéfaction du carburant stagnant à l'intérieur du circuit multipoint lorsque celui-ci est coupé. Ces phénomènes peuvent entraîner une formation de coke dans la couronne et au niveau des orifices d'injection de carburant du circuit multipoint impactant la pulvérisation du carburant par le circuit multipoint et donc le fonctionnement de la chambre de combustion.

Le document EP 1806536 décrit un dispositif d'injection de carburant pour une chambre annulaire de combustion de turbomachine, comprenant un circuit pilote alimentant en permanence un injecteur débouchant dans un premier venturi et un circuit multipoint alimentant par intermittence des orifices d'injection formés dans la face frontale d'une chambre annulaire amont d'un second venturi coaxial au premier venturi et entourant celui-ci, une couronne annulaire montée dans la chambre annulaire, le dispositif comprenant aussi des moyens d'isolation thermique de la partie latérale de la couronne annulaire.

Pour réduire ce risque de cokéfaction, il est connu aussi du document EP 2026002 de la Demanderesse d'utiliser le circuit pilote de carburant pour refroidir le circuit multipoint et y réduire la formation de coke, grâce à deux canaux annulaires de passage du carburant formés dans la chambre annulaire radialement à l'intérieur et à l'extérieur de la couronne annulaire, ces deux canaux étant reliés en sortie à l'injecteur pilote.

Une telle configuration ne permet pas toutefois de réduire de manière suffisante les risques de cokéfaction du carburant au niveau de la face frontale de la chambre annulaire qui reste fortement exposée au rayonnement thermique généré par la combustion du carburant en aval.

L'invention a notamment pour but d'apporter une solution simple, efficace et économique à ce problème.

A cet effet, elle propose un dispositif d'injection de carburant pour une chambre annulaire de combustion de turbomachine, comprenant un circuit pilote alimentant en permanence un injecteur débouchant dans un premier venturi et un circuit multipoint alimentant par intermittence des orifices d'injection et une chambre annulaire formée à l'amont d'un second venturi coaxial au premier venturi et entourant celui-ci, caractérisé en ce que les orifices d'injection sont formés dans une face frontale d'une couronne annulaire montée dans la chambre annulaire et en ce que le dispositif comprend des moyens d'isolation thermique de la face frontale de la couronne annulaire comprenant une cavité annulaire formée autour des orifices d'injection entre la face frontale de la couronne annulaire et une paroi frontale de la chambre annulaire et destinée à être remplie en fonctionnement d'air ou de carburant cokéfié.

L'intégration de moyens d'isolation thermique formés par une cavité annulaire isolante intercalée entre la face frontale de la couronne et une paroi aval la chambre annulaire permet de protéger les orifices d'injection de la couronne pour éviter leur cokéfaction, et garantit ainsi un fonctionnement optimal du circuit multipoint.

La cavité annulaire peut être remplie d'air ou de carburant cokéfié qui forme un bon isolant thermique de la couronne annulaire multipoint et de ses orifices d'injection de carburant par rapport au rayonnement thermique de la combustion du carburant.

Préférentiellement, le dispositif comprend également un circuit de refroidissement de la couronne annulaire par circulation du carburant du circuit pilote dans un canal annulaire interne formé entre des parois cylindriques internes de la couronne et de la chambre annulaire et un canal annulaire externe formé entre des parois cylindriques externes de la couronne et de la chambre annulaire.

Avantageusement, l'un des canaux interne ou externe communique avec la cavité annulaire précitée, l'autre des canaux interne ou externe étant isolé de cette cavité, ce qui permet de remplir la cavité annulaire frontale de carburant lequel va cokéfier sous l'effet du rayonnement thermique de la combustion du carburant.

Selon une autre caractéristique de l'invention, la périphérie radialement interne ou externe de la face frontale de la couronne annulaire comprend un rebord annulaire dont l'extrémité aval définit avec la paroi frontale de la chambre un passage annulaire de communication entre la cavité annulaire précitée et l'un des canaux interne ou externe du circuit de refroidissement.

Ce passage annulaire permet une arrivée de carburant à l'intérieur de la cavité frontale et sa cokéfaction sous l'effet du rayonnement thermique pour l'isolation des orifices d'injection de la couronne.

Selon encore une autre caractéristique de l'invention, la périphérie radialement externe de la face frontale de la couronne est en appui radial sur la paroi cylindrique externe de la chambre pour le centrage de la couronne dans la chambre.

Selon une première forme de réalisation de l'invention, chaque orifice d'injection de la couronne est formé dans un téton en saillie sur la face frontale de la couronne, ces tétons étant inséré en butée dans une cavité d'un bossage correspondant formé sur la paroi frontale de la chambre annulaire. Le positionnement en butée permet de garantir un montage axial correct de la couronne dans la chambre annulaire.

Chaque cavité d'un bossage débouche à l'extérieur de la chambre annulaire par un perçage aligné avec l'orifice d'injection du téton correspondant, ce perçage ayant un diamètre supérieur à celui de l'orifice d'injection, ce qui permet de déplacer la zone de cokéfaction des gouttes de carburant hors des orifices d'injection des tétons et vers les perçages de la chambre annulaire.

Selon une variante de réalisation de l'invention, les orifices d'injection sont formés dans des pions cylindriques fixés dans des trous de la face frontale de la couronne annulaire, ces pions dépassant en saillie sur cette face frontale et formant des moyens de positionnement et de centrage dans la chambre annulaire.

Cette configuration est particulièrement intéressante lorsque l'encombrement à l'intérieur de la chambre est réduit et ne permet pas la réalisation de tétons et de bossages comme dans la réalisation précédente.

L'orifice d'injection de chaque pion comprend une extrémité aval de plus grand diamètre afin d'éviter une cokéfaction des orifices d'injection lors de l'arrêt du circuit multipoint.

Le positionnement axial de la couronne dans la chambre annulaire est réalisé par un rebord annulaire formé à l'extrémité radialement interne de la paroi aval de la couronne, ce rebord venant en butée sur la paroi frontale de la chambre annulaire.

L'invention concerne également une chambre annulaire de combustion de turbomachine, comprenant au moins un dispositif d'injection de carburant du type décrit ci-dessus.

L'invention sera mieux comprise et d'autres détails, avantages et caractéristiques de l'invention apparaîtront à la lecture de la description suivante faite à titre d'exemple non limitatif, en référence aux dessins annexés dans lesquels :
- la figure 1 est une vue schématique partielle en coupe axiale d'un dispositif d'injection de carburant multipoint selon la technique antérieure ;
- la figure 2 est une vue schématique partielle en coupe axiale d'un dispositif d'injection de carburant multipoint selon l'invention ;
- la figure 3 est une vue schématique en coupe axiale à plus grande échelle de la couronne et de la chambre annulaire du dispositif d'injection de la figure 2 selon un plan passant par un orifice d'injection multipoint,
- la figure 4 est une vue schématique en coupe axiale à plus grande échelle de la couronne et de la chambre annulaire du dispositif d'injection de la figure 2 selon un plan passant entre deux orifices d'injection multipoint,
- la figure 5 est une vue schématique en perspective de la face frontale de la couronne annulaire du dispositif d'injection de la figure 2 ;
- la figure 6 est une vue schématique en perspective de la chambre annulaire du dispositif d'injection de la figure 2 ;
- la figure 7 est une vue schématique en coupe axiale d'une couronne et d'une chambre annulaire d'un dispositif selon une variante de l'invention et selon un plan passant par un orifice d'injection multipoint ;
- la figure 8 est une vue schématique en coupe axiale similaire à celle de la figure 7 selon un plan passant entre deux orifices d'injection multipoint ;
- la figure 9 est une vue en perspective éclatée du dispositif d'injection des figures 7 et 8.

On se réfère tout d'abord à la figure 1 représentant un dispositif d'injection 10 selon la technique antérieure et comportant deux systèmes d'injection de carburant dont l'un est un système pilote fonctionnant en permanence et l'autre un système multipoint fonctionnant par intermittence. Ce dispositif est destiné à être monté dans une ouverture d'une paroi de fond d'une chambre de combustion annulaire d'une turbomachine qui est alimentée en air par un compresseur haute-pression amont et dont les gaz de combustion alimentent une turbine montée en aval.

Ce dispositif comprend un premier venturi 12 et un second venturi 14 coaxiaux, le premier venturi 12 étant monté à l'intérieur du second venturi 14. Un injecteur pilote 16 est monté à l'intérieur d'un premier étage de vrilles 18 inséré axialement à l'intérieur du premier venturi 12. Un second étage de vrilles 20 est formé à l'extrémité amont et radialement à l'extérieur du premier venturi 12 et sépare les premier et second venturis, 12, 14.

Le second venturi 14 comprend une chambre annulaire 22 formée par deux parois cylindriques radialement interne 24 et externe 26 reliées l'une à l'autre par une paroi aval tronconique 28 convergeant vers l'aval. Une couronne annulaire 30 comprenant également deux parois cylindriques radialement interne 32 et externe 34 reliée l'une à l'autre par une paroi aval tronconique 36 convergeant vers l'aval est montée à l'intérieur de la chambre annulaire 22 de manière à ce que les parois aval 28, 36 de la chambre annulaire 22 et de la couronne annulaire 30 soient en contact.

La couronne annulaire 30 et la chambre annulaire 22 comprennent chacune une ouverture annulaire à leur extrémité amont. Les parois cylindriques 24, 26 de la chambre annulaire 22 s'étendent en saillie vers l'amont par rapport aux extrémités amont des parois cylindriques 32, 34 de la couronne annulaire 30.

La paroi aval 36 de la couronne annulaire 30 comprend des orifices d'injection 40 régulièrement répartis circonférentiellement et débouchant dans des orifices 42 correspondants de la paroi aval 28 de la chambre annulaire 22. Les orifices 40, 42 de la chambre annulaire 22 et de la couronne annulaire 30 ont des diamètres identiques.

Un canal annulaire interne 44 de passage de carburant est défini entre les parois cylindriques internes 24, 34 de la couronne annulaire 30 et de la chambre annulaire 22. De manière similaire, un canal annulaire externe 46 de passage de carburant est défini entre les parois cylindriques externes 26, 34 de la couronne annulaire 30 et de la chambre annulaire 22.

Le dispositif d'injection comprend un corps 48 d'amenée de carburant dont la partie aval est annulaire et comprend un conduit cylindrique 50 engagé axialement à étanchéité entre les parois cylindriques interne 24 et externe 26 de la chambre annulaire 22 et débouchant à étanchéité entre les parois cylindriques interne 32 et externe 34 de la couronne annulaire 30. Le conduit 50 comporte un épaulement radial 54 venant en butée sur les extrémités amont des parois cylindriques interne 32 et externe 34 de la couronne annulaire 30.

Ce montage à étanchéité du corps 48 permet de garantir que les canaux annulaires interne 44 et externe 46 sont étanches par rapport à l'espace annulaire formé à l'intérieur de la couronne annulaire 30.

Un bras 56 d'alimentation en carburant est relié au corps 48 et comprend deux conduits coaxiaux dont l'un 58 central alimente un canal 60 du corps 48 débouchant en aval à l'intérieur de la couronne annulaire 30 et l'autre 62 externe formé autour du conduit central 58 alimente en sortie des canaux distincts (non représentés) débouchant dans les canaux annulaires interne 44 et externe 46, respectivement.

Le corps 48 comprend une cavité 64 de collecte du carburant formée diamétralement à l'opposé du bras 56 d'alimentation en carburant et au niveau des extrémités amont des parois cylindriques 32, 34 de la couronne annulaire 30 de manière à ce que les canaux annulaires interne 44 et externe 46 communiquent avec la cavité de collecte 64. Un conduit 66 est relié à une extrémité à l'injecteur pilote 16 et à l'autre extrémité débouche dans la cavité de collecte 64.

En fonctionnement, le conduit central 58 du bras 56 alimente en carburant le canal 60 du corps 48, le carburant circulant ensuite dans la couronne annulaire 30 et étant injecté dans la chambre de combustion en aval par les orifices 40, 42 de la couronne 30 et de la chambre 22.

Le conduit externe 62 du bras 56 alimente les canaux du corps 48 débouchant dans les canaux annulaires interne 44 et externe 46, le carburant passant ensuite dans la cavité de collecte 64 pour alimenter l'injecteur pilote 16 par l'intermédiaire du conduit 66.

Le circuit pilote fonctionne en permanence tandis que le circuit multipoint fonctionne par intermittence lors de phases de vol spécifiques telles que le décollage nécessitant un surcroît de puissance.

Lors du fonctionnement de la turbomachine, l'air chaud (à environ 600°C) en provenance du compresseur haute pression s'écoule à l'intérieur du premier venturi 12, dans la première vrille radiale 18, et de l'air s'écoule également à l'intérieur de la seconde vrille radiale 20, entre les premier 12 et second 14 venturis.

Les canaux annulaires interne 44 et externe 46 dans lesquels circule en permanence du carburant d'alimentation de l'injecteur pilote, forment un circuit de refroidissement radialement à l'extérieur et à l'intérieur de la couronne annulaire 30, ce qui évite une cokéfaction du carburant dans la couronne 30 due au rayonnement thermique de la combustion, et ceci lors des phases de vol où le circuit multi-point n'est pas en fonctionnement.

Comme indiqué précédemment, la face aval 28 de la couronne annulaire 22 est soumise directement au rayonnement thermique de la combustion, ce qui peut conduire à une cokéfaction du carburant dans les orifices d'injection 40, 42 de la couronne 30 et de la chambre annulaire 22 lors des phases de vol où le circuit multipoint n'est pas utilisé.

L'invention apporte une solution à ce problème en intégrant dans le dispositif d'injection 68 des moyens d'isolation thermique de la paroi frontale de la couronne annulaire multipoint.

Ces moyens d'isolation thermique comprennent une cavité annulaire isolante 70 formée entre la face frontale 72 de la couronne annulaire 74 et la paroi aval 76 de la chambre annulaire 78. Cette cavité 70 s'étend entre les orifices d'injection 80 de manière à réaliser une isolation thermique au plus près de ceux-ci. Cela permet de diminuer les risques de cokéfaction du carburant au niveau des orifices d'injection 80 de carburant afin de garantir un fonctionnement optimal du circuit multipoint.

Dans une première forme de réalisation de l'invention représentée aux figures 2 à 6, la face frontale 72 de la couronne annulaire 74 comprend une pluralité de tétons 82 en saillie régulièrement répartis autour de la couronne 74 et comprenant chacun un orifice d'injection 80. Ces tétons 82 sont insérés dans des cavités de bossages 84 de la face amont de la paroi aval 76 de la chambre annulaire 78. Les tétons 82 sont engagés à l'intérieur des cavités des bossages de manière à venir en butée sur la paroi aval 76 de la chambre annulaire 78 pour assurer un positionnement axial correct de la couronne 74 dans la chambre annulaire 78.

La paroi aval 76 de la chambre annulaire 78 comprend (figure 3) des perçages 86 débouchant chacun en amont dans la cavité d'un bossage 84 et en aval vers l'extérieur du second venturi, chaque perçage 86 étant aligné avec un orifice d'injection 80 de la couronne 74 et ayant un diamètre supérieur à celui d'un orifice d'injection 80, afin de déplacer la zone de cokéfaction des gouttes de carburant vers les perçages 86 de la chambre annulaire 78.

Les tétons 82 ont une forme sensiblement cylindrique et sont brasés à l'intérieur des cavités des bossages 84 afin d'assurer l'étanchéité entre le circuit pilote et le circuit multipoint. Il est possible de vérifier la bonne réalisation du brassage par contrôle visuel à travers les perçages 86 de la paroi aval 76 de la chambre annulaire 78 du fait que ces perçages 86 ont un diamètre supérieur à celui des orifices d'injection 80.

La périphérie radialement externe de la face frontale 72 de la couronne 74 s'étend radialement à l'extérieur de sa paroi cylindrique externe 90 et est en appui radial sur la paroi cylindrique externe 92 de la chambre annulaire 78 afin de centrer la couronne 74 dans la chambre annulaire 78. La périphérie radialement interne de la face frontale 72 comprend un rebord annulaire 94 s'étendant en aval de la face frontale 72 et dans le prolongement de la paroi cylindrique interne 96. L'extrémité aval de ce rebord annulaire 94 forme un passage annulaire de carburant entre le canal annulaire interne 44 et la cavité annulaire frontale 70.

Le dispositif selon l'invention comprend également un circuit de refroidissement formé d'un canal annulaire interne 44 délimité par les parois cylindriques internes 96, 97 de la couronne 74 et de la chambre annulaire 78 et d'un canal annulaire externe 46 délimité par les parois cylindriques externes 90, 92 de la couronne 74 et de la chambre annulaire 78.

Dans cette réalisation, le canal annulaire externe 46 est isolé de la cavité frontale par la périphérie radialement externe de la face frontale 72 de la couronne 74 laquelle peut être brasée ou non sur la paroi cylindrique externe 92 de la chambre annulaire 78 de manière à réaliser ou non une liaison étanche.

Dans une variante de réalisation de l'invention représentée aux figures 7 à 9, le dispositif comprend une pluralité de pions 98 de centrage de la couronne 100 dans la chambre annulaire 102, ces pions 98 étant régulièrement répartis autour de la couronne 100 et montés axialement dans des trous 101 de la paroi frontale 104 de la couronne 100 et dans des trous 103 correspondants de la chambre annulaire 102. Les faces amont et aval des pions sont sensiblement parallèles aux parois tronconiques 104, 106 de la couronne 100 et de la chambre annulaire 102. La dimension axiale de chaque pion est telle que ses faces amont et aval sont alignées avec la face amont de la paroi frontale 104 de la couronne 100 et avec la face aval de la paroi aval 106 de la chambre annulaire 102, respectivement.

Chaque pion 98 comprend un orifice d'injection 108 formé d'un premier perçage 110 débouchant en amont à l'intérieur de la couronne annulaire 100 et en aval dans un second perçage 112 de plus grand diamètre lequel débouche vers l'extérieur du second venturi 14. Les perçages 110, 112 sont alignés selon une droite perpendiculaire aux parois aval tronconiques 104, 106 de la couronne 100 et de la chambre annulaire 102.

Comme dans la réalisation précédemment décrite, le diamètre plus grand des perçages 112 de la chambre annulaire par rapport aux diamètres des orifices d'injection 110 permet de limiter la cokéfaction des orifices d'injection 110.

Les périphéries radialement interne et externe de la paroi frontale 104 de la couronne 100 comprennent chacune un rebord annulaire interne 114 et externe 116, s'étendant en aval de la paroi frontale 104 et dans le prolongement des parois cylindriques interne 118 et externe 120, respectivement. Le rebord annulaire interne 114 est en contact avec la paroi aval 106 de la chambre 102 afin de réaliser une butée de positionnement axial de la couronne 100 dans la chambre annulaire 102 tandis que le rebord annulaire externe 116 définit avec la paroi frontale 106 de la chambre 102 un passage annulaire de communication entre la cavité annulaire externe 46 du circuit pilote et la cavité frontale 70 d'isolation thermique.

L'assemblage de la couronne 100, de la chambre 102 et des pions 98 est réalisé de la manière suivante : la couronne annulaire 100 est montée en butée axiale à l'intérieur de la chambre annulaire 102 grâce au rebord annulaire interne 114 de la couronne 100 et orientée angulairement de manière à ce que les trous 101 de la couronne 100 soient alignés avec les trous 103 de la chambre annulaire 102. Les pions de centrage 98 sont ensuite montés dans les trous 101, 103 de la couronne 100 et de la chambre 102 et on réalise une opération de brasage de pions 98 dans ces trous, pour réaliser une étanchéité entre le circuit pilote et le circuit multipoint. Les faces amont et aval des pions 98 sont reprises en usinage. Enfin, les perçages 110, 112 sont formés dans chacun des pions 98, cette opération étant réalisée après les opérations de brasage et d'usinage pour éviter une obturation partielle des perçages 110, 112 des pions 98.

Cette configuration avec des pions de centrage s'avère particulièrement intéressante dans les configurations d'injecteurs multipoint où l'encombrement à l'intérieur de la chambre est réduit et ne permet pas de réaliser des tétons et bossages.

Dans les réalisations décrites ci-dessus, le cavité annulaire frontale est en communication avec l'un des canaux interne (figure 4) ou externe (figure 8) du circuit de refroidissement afin d'alimenter la cavité annulaire frontale 70 en carburant lors du fonctionnement de la turbomachine. Dans ces configurations, le carburant présent à l'intérieur de la cavité frontale va cokéfier sous l'effet du rayonnement thermique, formant ainsi un isolant thermique protégeant la couronne annulaire multipoint.

Dans d'autres réalisations non représentées aux dessins, il est possible d'isoler la cavité frontale 70 des canaux annulaire interne 44 et externe 46, celle-ci étant alors remplie d'air formant un isolant thermique de la face frontale 72 de la couronne annulaire 74, 100.

## Revendications

1. Dispositif d'injection de carburant pour une chambre annulaire de combustion de turbomachine, comprenant un circuit pilote alimentant en permanence un injecteur (16) débouchant dans un premier venturi (12) et un circuit multipoint alimentant par intermittence des orifices d'injection (80, 110) et une chambre annulaire (78, 102) formée à l'amont d'un second venturi (14) coaxial au premier venturi (12) et entourant celui-ci, **caractérisé en ce que** les orifices d'injection (80, 110) sont formés dans une face frontale (72, 104) d'une couronne annulaire (74, 100) montée dans la chambre annulaire (78, 102) et **en ce que** le dispositif comprend des moyens d'isolation thermique de la face frontale (72, 104) de la couronne annulaire (74, 100), comprenant une cavité annulaire (70) formée autour des orifices d'injection (80, 100) entre la face frontale (72, 104) de la couronne annulaire et une paroi frontale (76, 106) de la chambre annulaire (78, 102) et destinée à être remplie en fonctionnement d'air ou de carburant cokéfié.

2. Dispositif selon la revendication 1, **caractérisé en ce qu'**il comprend également un circuit de refroidissement de la couronne annulaire (74, 100) par circulation du carburant du circuit pilote dans un canal annulaire interne (44) formé entre des parois cylindriques internes (96, 118, 97) de la couronne (74, 100) et de la chambre annulaire (78, 102) et dans un canal annulaire externe (46) formé entre des parois cylindriques externes (90, 120, 92) de la couronne (74, 100) et de la chambre annulaire (78, 102).

3. Dispositif selon la revendication 2, **caractérisé en ce que** l'un des canaux interne (44) ou externe (46) communique avec la cavité annulaire (70) précitée, l'autre des canaux interne (44) ou externe (46) étant isolé de cette cavité (70).

4. Dispositif selon la revendication 3, **caractérisé en ce que** la périphérie radialement interne ou externe de la face frontale (72, 104) de la couronne annulaire (74, 100) comprend un rebord annulaire (94) dont l'extrémité aval définit avec la paroi frontale (76) de la chambre (78, 102) un passage annulaire de communication entre la cavité annulaire (70) précitée et l'un des canaux interne (44) ou externe (46) du circuit de refroidissement.

5. Dispositif selon l'une des revendications 2 à 4, **caractérisé en ce que** la périphérie radialement externe de la face frontale (72) de la couronne (74) est en appui radial sur la paroi cylindrique externe (92) de la chambre (78) pour le centrage de la couronne (74) dans la chambre (78).

6. Dispositif selon l'un des revendications 1 à 5, **caractérisé en ce que** chaque orifice d'injection (80) de la couronne (74) est formé dans un téton (82) en saillie sur la face frontale (72) de la couronne (74), ces tétons (82) étant insérés en butée dans une cavité d'un bossage (84) correspondant formé sur la paroi frontale (76) de la chambre annulaire (78).

7. Dispositif selon la revendication 6, **caractérisé en ce que** chaque cavité d'un bossage (84) débouche à l'extérieur de la chambre annulaire (78) par un perçage aligné (86) avec l'orifice d'injection (80) du téton (82) correspondant, ce perçage (86) ayant un diamètre supérieur à celui de l'orifice d'injection (80).

8. Dispositif selon l'une des revendications 1 à 5, **caractérisé en ce que** les orifices d'injection (108) sont formés dans des pions (98) cylindriques fixés dans des trous de la face frontale (104) de la couronne annulaire (100), ces pions (98) dépassant en saillie sur cette face frontale et formant des moyens de positionnement et de centrage dans la chambre annulaire (102).

9. Dispositif selon la revendication 8, **caractérisé en ce que** l'orifice d'injection (108) de chaque pion (98) comprend une extrémité aval de plus grand diamètre.

10. Dispositif selon les revendications 8 ou 9, **caractérisé en ce que** l'extrémité radialement interne de la face frontale (104) de la couronne (100) comprend un rebord annulaire (114) de positionnement axial dans la chambre annulaire (102).

11. Chambre annulaire de combustion de turbomachine, **caractérisée en ce qu'**elle comprend au moins un dispositif d'injection (68) de carburant selon l'une des revendications précédentes.

## Patentansprüche

1. Vorrichtung zum Einspritzen von Kraftstoff für eine ringförmige Verbrennungskammer einer Turbomaschine bzw. eines Turbotriebwerks, enthaltend einen Pilotkreis, der einen Injektor (16) dauerhaft speist, welcher in eine erste Venturi-Düse (12) mündet, und einen Mehrpunktkreis, der Einspritzöffnungen (80, 110) intermittierend speist, sowie eine ringförmige Kammer (78, 102), die einer zweiten Venturi-Düse (14) vorgelagert ausgebildet ist, welche koaxial zur ersten Venturi-Düse (12) verläuft und diese umgibt, **dadurch gekennzeichnet, dass** die Einspritzöffnungen (80, 110) in einer Stirnseite (72, 104) eines ringförmigen Kranzes (74, 100) ausgebildet sind, der in der ringförmigen Kammer (78, 102) gelagert ist, und dass die Vorrichtung Wärmeisoliermittel für die Stirnseite (72, 104) des ringförmigen Kranzes (74, 100) aufweist, enthaltend einen ringförmigen Hohlraum (70), der um die Einspritzöffnungen (80, 100) herum zwischen der Stirnseite (72, 104) des ringförmigen Kranzes und einer Stirnwand (76, 106) der ringförmigen Kammer (78, 102) ausgebildet und dazu bestimmt ist, im Betrieb mit Luft oder verkoktem Kraftstoff gefüllt zu werden.

2. Vorrichtung nach Anspruch 1, **dadurch gekennzeichnet, dass** sie auch einen Kühlkreis für den ringförmigen Kranz (74, 100) durch Strömen von Kraftstoff des Pilotkreises in eine ringförmige Innenleitung (44) aufweist, die zwischen den zylindrischen Innenwänden (96, 118, 97) des Kranzes (74, 100) und der ringförmigen Kammer (78, 102) ausgebildet ist, und in eine ringförmige Außenleitung (46), die zwischen den zylindrischen Außenwänden (90, 120, 92) des Kranzes (74, 100) und der ringförmigen Kammer (78, 102) ausgebildet ist.

3. Vorrichtung nach Anspruch 2, **dadurch gekennzeichnet, dass** eine der Leitungen, die Innenleitung (44) oder die Außenleitung (46), mit dem vorgenannten ringförmigen Hohlraum (70) kommuniziert, wobei die andere Leitung, die Innenleitung (44) oder die Außenleitung (46), von diesem Hohlraum (70) getrennt ist.

4. Vorrichtung nach Anspruch 3, **dadurch gekennzeichnet, dass** der radial innere bzw. äußere Umkreis der Stirnseite (72, 104) des ringförmigen Kranzes (74, 100) eine ringförmige Randleiste (94) aufweist, deren stromabwärtiges Ende mit der Stirnwand (76) der Kammer (78, 102) einen ringförmigen Durchgang zur Kommunikation zwischen dem vorgenannten ringförmigen Hohlraum (70) und einer der Leitungen, der Innenleitung (44) oder der Außenleitung (46), des Kühlkreises definiert.

5. Vorrichtung nach einem der Ansprüche 2 bis 4, **dadurch gekennzeichnet, dass** der radial äußere Umkreis der Stirnseite (72) des Kranzes (74) radial in Anlage an der zylindrischen Außenwand (92) der Kammer (78) zum Zentrieren des Kranzes (74) in der Kammer (78) ist.

6. Vorrichtung nach einem der Ansprüche 1 bis 5, **dadurch gekennzeichnet, dass** jede Einspritzöffnung (80) des Kranzes (74) in einem Ansatzstück (82) ausgebildet ist, das an der Stirnseite (72) des Kranzes (74) vorspringt, wobei diese Ansatzstücke (82) in Anschlag in einem Hohlraum einer entsprechenden Erhebung (84) einschoben sind, die an der Stirnwand (76) der ringförmigen Kammer (78) ausgebildet ist.

7. Vorrichtung nach Anspruch 6, **dadurch gekennzeichnet, dass** jeder Hohlraum einer Erhebung (84) außerhalb der ringförmigen Kammer (78) über eine Bohrung (6) ausmündet, die mit der Einspritzöffnung (80) des entsprechenden Ansatzstücks (82) fluchtet, wobei diese Bohrung (86) im Durchmesser größer als die Einspritzöffnung (80) ist.

8. Vorrichtung nach einem der Ansprüche 1 bis 5, **dadurch gekennzeichnet, dass** die Einspritzöffnungen (108) in zylindrischen Zapfen (98) ausgebildet sind, die in Löchern der Stirnseite (104) des ringförmigen Kranzes (100) befestigt sind, wobei diese Zapfen (98) an dieser Stirnwand vorspringend abstehen und Mittel zum Positionieren und Zentrieren in der ringförmigen Kammer (102) bilden.

9. Vorrichtung nach Anspruch 8, **dadurch gekennzeichnet, dass** die Einspritzöffnung (108) eines jeden Zapfens (98) ein stromabwärtiges Ende mit größerem Durchmesser aufweist.

10. Vorrichtung nach den Ansprüchen 8 oder 9, **dadurch gekennzeichnet, dass** das radial innere Ende der Stirnseite (104) des Kranzes (100) eine ringförmige Randleiste (114) zum axialen Positionieren in der ringförmigen Kammer (102) aufweist.

11. Ringförmige Verbrennungskammer einer Turbomaschine bzw. eines Turbotriebwerks, **dadurch gekennzeichnet, dass** sie zumindest eine Vorrichtung (68) zum Einspritzen von Kraftstoff nach einem der vorangehenden Ansprüche aufweist.

## Claims

1. A fuel injector device for an annular combustion chamber of a turbine engine, the device comprising a pilot circuit continuously feeding an injector (16) leading into a first venturi (12) and a multipoint circuit intermittently feeding injection orifices (80, 110) and an annular chamber (78, 102) formed at the upstream end of a second venturi (14) coaxially surrounding the first venturi (12), the device being **characterized in that** the injection orifices (80, 110) are formed in a front face (72, 104) of an annular ring (74, 100) mounted in the annular chamber (78, 102) and **in that** the device includes thermal insulation means for insulating the front face (72, 104) of the annular ring (74, 100), said means comprising an annular cavity (70) formed around the injection orifices (80, 100) between the front face (72, 104) of the annular ring and a front wall (76, 106) of the annular chamber (78, 102) and being designed to be filled in operation with air or with coked fuel.

2. A device according to claim 1, **characterized in that** it also includes a cooling circuit for cooling the annular ring (74, 100) by causing the fuel of the pilot circuit to flow in an inner annular channel (44) formed between inner cylindrical walls (96, 118, 97) of the ring (74, 100) and of the annular chamber (78, 102), and in an outer annular channel (46) formed between outer cylindrical walls (90, 120, 92) of the ring (74, 100) and of the annular chamber (78, 102).

3. A device according to claim 2, **characterized in that** one of the inner and outer channels (44, 46) communicates with the above-mentioned annular cavity (70), the other one of the inner and outer channels (44, 46) being isolated from said cavity (70).

4. A device according to claim 3, **characterized in that** the radially inner or outer periphery of the front face (72, 104) of the annular ring (74, 100) includes an annular rim (94) having a downstream edge that cooperates with the front wall (76) of the chamber (78, 102) to define an annular passage for communication between the above-mentioned annular cavity (70) and one of the inner and outer channels (44, 46) of the cooling circuit.

5. A device according to any one of claims 2 to 4, **characterized in that** the radially outer periphery of the front face (72) of the ring (74) bears radially against the outer cylindrical wall (92) of the chamber (78) in order to center the ring (74) in the chamber (78).

6. A device according to any one of claims 1 to 5, **characterized in that** each injection orifice (80) in the ring (74) is formed in a stud (82) projecting from the front face (72) of the ring (74), these studs (82) being inserted into abutment in respective cavities of corresponding projections (84) formed on the front face (76) of the annular chamber (78).

7. A device according to claim 6, **characterized in that** each cavity in a projection (84) leads to the outside of the annular chamber (78) via a hole (86) in alignment with the injection orifice (80) of the corresponding stud (82), the hole (86) having a diameter that is greater than the diameter of the injection orifice (80).

8. A device according to any one of claims 1 to 5, **characterized in that** the injection orifices (108) are formed in cylindrical pins (98) fastened in holes in the front face (104) of the annular ring (100), the pins (98) projecting beyond said front face and forming positioning and centering means in the annular chamber (102).

9. A device according to claim 8, **characterized in that** the injection orifice (108) in each pin (98) has a downstream end of greater diameter.

10. A device according to claim 8 or claim 9, **characterized in that** the radially inner end of the front face (104) of the ring (100) includes an annular rim (114) for axial positioning in the annular chamber (102).

11. An annular combustion chamber for a turbine engine, the combustion chamber being **characterized in that** it includes at least one fuel injector device (68) according to any preceding claim.
